# EUROPÄISCHE PATENTSCHRIFT

(11) **EP 3 527 514 B1**
(45) Veröffentlichungstag und Bekanntmachung des Hinweises auf die Patenterteilung: **31.01.2024**
(21) Anmeldenummer: 19157387.2
(22) Anmeldetag: 15.02.2019
(51) Int. Cl.: B65H 5/02, B65H 29/12

(54) **TRANSPORTSYSTEM FÜR EIN ZU BEARBEITENDES BOGENFÖRMIGES SUBSTRAT**
TRANSPORT SYSTEM FOR A CURVED SUBSTRATE TO BE PROCESSED
SYSTÈME DE TRANSPORT POUR UN SUBSTRAT À TRAITER EN FORME D'ARC

(30) Priorität: 19.02.2018 DE 102018103620
(43) Veröffentlichungstag der Anmeldung: 21.08.2019
(73) Patentinhaber: Bundesdruckerei GmbH, 10969 Berlin (DE)
(72) Erfinder: Gümmer, Andreas, 27308 Hohenaverbergen (DE)
(74) Vertreter: Hentrich Patent- & Rechtsanwaltspartnerschaft mbB

(56) Entgegenhaltungen:
- EP-A2- 1 074 494
- WO-A1-2004/043834
- US-A- 4 697 944
- US-A1- 2017 341 895

## Beschreibung

Die Erfindung betrifft ein Transportsystem mit einer Vielzahl von Transportvorrichtungen für ein zu bearbeitendes bogenförmiges Substrat, insbesondere für einen Papierbogen, mit einem umlaufenden, über Umlenkmittel geführten ersten Transportelement, das mittels eines Antriebs in einer ersten Umlaufrichtung antreibbar ist. Die Erfindung betrifft darüber hinaus eine Vorrichtung zum Sortieren und Zusammentragen von bogenförmigen Substraten.

Transportvorrichtungen sind aus dem Stand der Technik bekannt, wobei das bogenförmige Substrat über ein als Vakuumriemen gebildetes Transportelement transportiert und bearbeitet wird. Der Vakuumriemen ist ein Transportband, an dem eine Vielzahl an Öffnungen ausgebildet ist. An diesen Öffnungen wird ein Unterdruck angelegt, wodurch das bogenförmige Substrat am Vakuumriemen fixiert wird. Nachteilig an dieser bekannten Vorrichtung ist, dass das bogenförmige Substrat durch wechselndes Ziehen und Schieben transportiert wird. Dadurch entsteht des Öfteren Papierstau in der Vorrichtung. Gleichzeitig ist der Halt des bogenförmigen Substrats auf dem Vakuumriemen nicht ausreichend, so dass eine genaue Positionierung und damit ein präzises Verarbeiten erschwert werden. Insbesondere beim Drucken oder beim Schneiden des bogenförmigen Substrats können so ungewollt Farbklekse und ungenau geschnittene Seiten entstehen.

Die WO 2004/043834 A1 offenbart den Oberbegriff des Anspruchs 1 und beschreibt ein Fördersystem für flache, nicht magnetisierbare Gegenstände wie beispielsweise Papier. Das untere Trum des oberen Transportbandes wird aufgrund der vom oberen Trum des unteren Transportbandes magnetisch angezogen, um den Gegenstand klemmend zu transportieren.

Die EP 1 074 494 A2 beschreibt ebenfalls eine Transportvorrichtung für den Transport eines Transportguts, wobei auch hier zwei sich gegenüberliegende, gegenseitig magnetisch anziehende Transportbänder vorhanden sind.

In der US 2017/341895 A1 ist eine Druckvorrichtung mit einer dem Druckprozess nachfolgenden Schneidanlage beschrieben. Diese Schneidanlage weist eine Transporteinrichtung mit zwei gegenüberliegenden Transportbändern auf, um das zu schneidende Gut an die Messer zu führen.

Die US 4 697 944 A beschreibt einen Bankautomat, der mit in einem Magazin, befüllt mit gefaltetem, perforiertem und zu bedruckendem Endlospapier, ausgestattet ist. Hierbei sind Transport-bänder vorhanden, deren Drehrichtungen sich durch Schalten einer Spule verändern lassen.

Aufgabe der vorliegenden Erfindung ist es daher ein Transportsystem mit einer Vielzahl von Transportvorrichtungen und eine Vorrichtung zum Sortieren und Zusammentragen eines bogenförmigen Substrats dahingehend weiterzubilden, dass eine bessere Verarbeitung des bogenförmigen Substrats ermöglicht ist.

Die das Transportsystem betreffende Aufgabe wird mit einem Transportsystem mit einer Vielzahl von Transportvorrichtungen gemäß Anspruch 1 gelöst, wobei insbesondere ein umlaufendes, über weitere Umlenkmittel geführtes zweites Transportelement vorgesehen ist, das in einer zweiten Umlaufrichtung antreibbar ist, wobei das erste Transportelement und das zweite Transportelement zumindest zeitweise magnetisch mit entgegengesetzter magnetischer Polarisation gebildet sind, und wobei die Transportelemente sich derart gegenüberliegend angeordnet sind, um zwischen sich das bogenförmige Substrat zu klemmen und zu transportieren.

Durch die magnetische Ausbildung der Transportelemente mit entgegengesetzter magnetischer Polarisation und aufgrund der gegenüberliegenden Anordnung der Transportelemente wirkt eine magnetische Anziehungskraft zwischen den beiden Transportelementen. Durch diese magnetische Anziehungskraft wird das bogenförmige Substrat zwischen den Transportelementen geklemmt und in einem zumindest zeitweise vorhandenen Transportspalt gehalten. Der Transport erfolgt nur durch einen ziehenden Betrieb, d.h. nur in einer Richtung, so dass die Gefahr eines Papierstaus innerhalb der Transportvorrichtung reduziert wird. Durch den verbesserten Halt des bogenförmigen Substrats zwischen den beiden Transportelementen wird eine positionsgenauere und damit präzisere Verarbeitung des bogenförmigen Substrats ermöglicht. Das Transportelement kann dabei als Band oder als Riemen, insbesondere ein Zahnriemen, oder als Kette gebildet sein, wobei die magnetische Ausbildung durch das Einfügen von Magneten oder durch das Hinzufügen von magnetischen Materialien in das Transportelement erreicht wird. Das bogenförmige Substrat kann als Papierbogen, insbesondere als Visabogen oder Ausweispapierbogen gebildet sein. Die Umlenkmittel können als Räder gebildet sein, die Antriebsräder umfassen, die als Antriebsrollen und auch als Antriebszahnräder ausgebildet sein. Alternativ kommen als Umlenkmittel auch drehbar oder drehfest gelagerte Walzen in Betracht. Es ist aber stets gewährleistet, dass die umlaufenden Transportelemente durch die Umlenkmittel umgelenkt und in der ersten bzw. der zweiten Umlaufrichtung angetrieben werden können. Die Transportelemente werden erfindungsgemäß durch denselben Antrieb gegenläufig angetrieben. In einem nicht beanspruchten alternativen Beispiel ist es auch möglich die Transportelemente mittels zwei verschiedener Antriebe gegenläufig angetrieben werden. Beispielsweise kann die erste Umlaufrichtung im Uhrzeigersinn und die zweite Umlaufrichtung entgegen des Uhrzeigersinnes orientiert sein. Auch der umgekehrte Fall ist möglich, bei dem die erste Umlaufrichtung entgegen des Uhrzeigersinns und die zweite Umlaufrichtung im Uhrzeigersinn orientiert ist. Die Geschwindigkeit der Bewegung der beiden Transportelemente ist bevorzugt miteinander synchronisiert, d.h. beide Transportelemente laufen mit der gleichen Geschwindigkeit in entgegengesetzte Richtungen um.

In einer bevorzugten Ausführungsform sind die Transportelemente spiegelsymmetrisch zueinander angeordnet bezüglich einer im Wesentlichen horizontal zwischen sich liegenden Spiegelebene. Es ist insbesondere möglich, dass die Spiegelebene in einer Ebene eines zumindest zeitweise vorhandenen Transportspalts zwischen den beiden Transportelementen liegt. Hierdurch wird die magnetische Anziehungskraft zwischen den beiden Transportelementen maximiert und dadurch die Positionierung und der Halt des Papiers zwischen den Transportelementen, insbesondere im Transportspalt, verbessert. Der Abstand der beiden Transportelemente, d.h. die Höhe des zumindest zeitweise vorhandenen Transportspalts, ist bevorzugt in einem Bereich zwischen 0,1 Millimeter (mm) und 1 Millimeter (mm), bevorzugt in einem Bereich zwischen 0,3 Millimeter (mm) und 0,7 Millimeter (mm) und besonders bevorzugt in einem Bereich zwischen 0,4 Millimeter (mm) und 0,6 Millimeter (mm).

Erfindungsgemäß sind eine Oberplatte, in die die ersten Transportelemente eingelassen sind und eine Unterplatte, in die die zweiten Transportelemente eingelassen sind, vorgesehen, die parallel angeordnet und voneinander beabstandet sind zur Bildung eines zumindest zeitweise vorhandenen Transportspalts. Durch die Vielzahl von Transportvorrichtungen werden der Halt, die Positionierung und der Transport des bogenförmigen Substrats verbessert. Gleichzeitig ist es möglich, größere Papierbogen zu bearbeiten, wodurch Bearbeitungsprozesse zusammengefasst bzw. parallel durchgeführt und damit beschleunigt werden können. Durch das Einlassen der Transportelemente in die Oberplatte und in die Unterplatte wird das Transportsystem darüber hinaus stabiler.

Um die magnetische Anziehungskraft zwischen den ersten Transportelementen und den zweiten Transportelementen zu maximieren, und um die Gefahr von Papierstaus zu reduzieren, ist es vorgesehen, dass die ersten Transportelemente mit der Oberplatte fluchtend oder gegenüber dieser hervorstehend eingelassen sind und/oder dass die zweiten Transportelemente mit der Unterplatte fluchtend oder gegenüber dieser hervorstehend eingelassen sind.

In diesem Zusammenhang ist es insbesondere vorgesehen, dass die Vielzahl von Transportvorrichtungen in der Oberplatte und in der Unterplatte in parallel zu einer Transportrichtung ausgebildeten Reihen und senkrecht zu der Transportrichtung ausgebildeten Spalten angeordnet sind, und dass zwischen den Reihen jeweils ein Reihenzwischenraum und zwischen den Spalten jeweils ein Spaltenzwischenraum gebildet ist. Die Orientierung der einzelnen Transportvorrichtungen in den Reihen und in den Spalten ist dabei analog zur Transportrichtung. Durch die Anordnung der Transportvorrichtungen in Reihen und Spalten ist es möglich, in den Reihenzwischenräumen und in den Spaltenzwischenräumen Bearbeitungsvorrichtungen zu integrieren für eine positionsgenauere und reproduzierbarere Bearbeitung des bogenförmigen Substrats. In einer alternativen Ausführungsform können die Transportvorrichtungen auch in parallelen, aber versetzt zueinander angeordneten Reihen in der Oberplatte und in der Unterplatte angeordnet sein.

Zum Schneiden des bogenförmigen Substrats in einer ersten Richtung ist es dabei vorteilhaft, dass in der Oberplatte und in der Unterplatte entlang eines der Spaltenzwischenräume ein in die Unterplatte erstreckender Kanal ausgebildet ist, in dem ein Oberschneider und/oder ein Unterscheider bewegbar gelagert sind. Hierdurch wird es ermöglicht das bogenförmige Substrat in einer ersten Richtung zu schneiden. Darüber hinaus ist es im Rahmen der Erfindung vorgesehen, dass der Oberschneider im Kanal der Oberplatte und/oder der Unterschneider im Kanal der Unterplatte in den zumindest zeitweise vorhandenen Transportspalt hineinragen. Alternativ ist es möglich, im Kanal in der Oberplatte eine Mehrzahl an bewegbar gelagerten Obermesser und/oder im Kanal in der Unterplatte eine Mehrzahl an bewegbar gelagerten Unterschneider anzuordnen.

In einer alternativen Ausführungsform ist es auch vorgesehen, dass der Kanal mit dem darin bewegbar gelagerten Oberschneider lediglich entlang eines der Spaltenzwischenräume in der Oberplatte ausgebildet ist. In einer weiteren alternativen Ausführungsform ist der Kanal mit einem darin angeordneten Unterschneider lediglich in einem der Spaltenzwischenräume der Unterplatte ausgebildet.

Zum Schneiden des bogenförmigen Substrats in einer vorzugsweise senkrecht zur ersten stehenden zweiten Richtung, ist es bevorzugt, wenn in einem Überschneidungsbereich eines der Spaltenzwischenräume mit einem der Reihenzwischenräume ein Obermesser in der Oberplatte und/oder ein Untermesser in der Unterplatte angeordnet sind. In diesem Zusammenhang ist es in einer besonders bevorzugten Ausführungsform vorgesehen, dass entlang eines der Spaltenzwischenräume in jedem der Überschneidungsbereiche in der Oberplatte jeweils ein Obermesser und/oder in der Unterplatte jeweils ein Untermesser angeordnet sind. In einer alternativen Ausführungsform ist es vorgesehen, dass entlang der Spaltenzwischenräume, in jedem zweiten Überschneidungsbereich der Reihenzwischenräume mit den Spaltenzwischenräumen in der Oberplatte jeweils ein Obermesser und/oder in der Unterplatte jeweils ein Untermesser angeordnet sind. Dadurch wird jeder Nutzen des bogenförmigen Substrats von mindestens zwei parallel angeordneten Transportvorrichtungen transportiert, wodurch die Positionierung auf dem Transportsystem verbessert und eindeutiger wird. Das Obermesser und/oder das Untermesser ist vorzugsweise als ein Rollenmesser gebildet.

Außerdem ist es im Rahmen der Erfindung vorgesehen, dass die Obermesser als eine Oberrolle gebildet sind, die in der Oberplatte aufgenommen ist und die Untermesser als eine Unterrolle gebildet sind, die in der Unterplatte aufgenommen ist. Darüber hinaus ist es bevorzugt, wenn die Oberrolle und die Unterrolle derart in der Oberplatte und in der Unterplatte angeordnet sind, dass sie in den zumindest zeitweise vorhandenen Transportspalt hineinragen.

Zum einseitigen und/oder zweiseitigen Bedrucken des bogenförmigen Substrats ist es im Rahmen der Erfindung möglich, dass in einem Überschneidungsbereich eines der Spaltenzwischenräume mit einem der Reihenzwischenräume oder entlang einem der Spaltenzwischenräume eine Druckvorrichtung in der Oberplatte und/oder in der Unterplatte angeordnet ist. Dabei ist es insbesondere möglich, dass das erfindungsgemäße Transportsystem sowohl Vorrichtungen zum Schneiden, als auch Druckvorrichtungen aufweist, so dass ein Transportsystem beide Bearbeitungsschritte nacheinander durchführen kann.

Die Erfindung betrifft außerdem eine Vorrichtung zum Sortieren und Zusammentragen eines bogenförmigen Substrats mit einer Ablage und einem der Ablage vorgelagerten Transportsystem, wobei zwischen der Ablage und dem Transportsystem mindestens ein Greifer angeordnet ist zum Greifen und Sortieren des bogenförmigen Substrats in die Ablage. Insbesondere ist es bevorzugt, wenn die Ablage eine Mehrzahl an Ablagefächern umfasst, so dass der oder die Greifer das bogenförmige Substrat nicht nur ergreift, sondern in die verschiedenen Ablagefächer in einer vorgegebenen Reihenfolge sortiert. Insbesondere ist es sinnvoll, wenn die Anzahl der Greifer angepasst ist an die Anzahl der Reihen der Transportvorrichtung. In einer alternativen Ausführungsform entspricht die Anzahl der Greifer der Hälfte der Anzahl der Reihen. Auf diese Weise ist es möglich mit einer Vorrichtung ein bogenförmiges Substrat zu schneiden und/oder zu bedrucken, und zu sortieren sowie, zusammenzutragen.

Im Folgenden wird die Erfindung exemplarisch an in der Zeichnung dargestellten Ausführungsbeispielen näher erläutert; es zeigen:
- Fig. 1: einen Querschnitt einer erfindungsgemäßen Transportvorrichtung,
- Fig. 2: einen Querschnitt einer in eine Oberplatte und in eine Unterplatte eingelassenen Transportvorrichtung,
- Fig. 3: eine Unterplatte des erfindungsgemäßen Transportsystems mit einer Vielzahl von Transportvorrichtungen,
- Fig. 4: einen Querschnitt der Oberplatte mit dem Oberschneider und der Unterplatte mit dem Unterschneider, und
- Fig. 5: einen Querschnitt der Oberplatte mit dem Obermesser und der Unterplatte mit dem Untermesser.

Fig. 1 zeigt eine Ausführungsform der erfindungsgemäßen Transportvorrichtung 100 für ein zu bearbeitendes bogenförmiges Substrat 101. Die Transportvorrichtung 100 umfasst dabei ein umlaufendes, über Räder geführtes erstes Transportelement 104, das durch einen nicht näher gezeigten Antrieb antreibbar ist und ein umlaufendes zweites Transportelement 105, das über Räder geführt ist und gegenläufig zu dem ersten Transportelement 104 durch den oder einen weiteren Antrieb antreibbar ist. Das erste Transportelement 104 besitzt eine erste Umlaufrichtung im Uhrzeigersinn. Das zweite Transportelement 105 besitzt eine zweite Umlaufrichtung entgegen des Uhrzeigersinns. Die in der Figur links dargestellten Räder sind als Antriebsräder 103, Antriebswalzen oder dergleichen gebildet. Sie sind durch den Antrieb antreibbar und nehmen die Transportelemente 104, 105 mit. Das erste Transportelement 104 und das zweite Transportelement 105 sind magnetisch mit entgegengesetzter magnetischer Polarisation gebildet und sind gegenüberliegend (auch: überlappend) angeordnet und derart voneinander beabstandet, dass ein zumindest zeitweise vorhandener Transportspalt 106 zwischen diesen ausgebildet ist zur Aufnahme, zur Klemmung und zum Transport des bogenförmigen Substrats 101. Im vorliegenden Ausführungsbeispiel sind das erste Transportelement 104 und das zweite Transportelement 105 als Magnetriemen gebildet. Die Transportelemente 104, 105 sind dabei spiegelsymmetrisch zueinander angeordnet bezüglich einer im Transportspalt 106 liegenden Spiegelebene 102. Die beiden Transportelemente 104, 105 ziehen sich magnetisch an, wodurch das bogenförmige Substrat 101 zwischen den Transportelementen 104, 105 gehalten, insbesondere geklemmt, transportiert und bearbeitet wird. Die Bewegung der beiden Transportelemente 104, 105 ist synchronisiert, das heißt, die Transportelemente 104,105 laufen mit der gleichen Geschwindigkeit aber gegenläufig um, so dass das bogenförmige Substrat in einer Transportrichtung 107 transportiert wird.

Fig. 2 zeigt ein einen Querschnitt einer Ausführungsform des erfindungsgemäßen Transportsystems 110. Dieses umfasst eine Oberplatte 111 und eine Unterplatte 112, in die eine Vielzahl von Transportvorrichtungen 100 eingelassen sind. Dabei sind die ersten Transportelemente 104 in die Oberplatte 111 und die zweiten Transportelemente 105 in die Unterplatte 112 eingelassen. Die ersten Transportelemente 104 sind gegenüber der Oberplatte 111 und die zweiten Transportelemente 105 gegenüber der Unterplatte 112 fluchtend eingelassen. Die Oberplatte 111 und die Unterplatte 112 sind parallel zueinander angeordnet und voneinander beabstandet zur Bildung des Transportspalts 106. Um die auf die Transportelemente 104,105 wirkende magnetische Anziehungskraft zu erhöhen sind die Oberplatte 111 und die Unterplatte 112 um 0,5 Millimeter (mm) voneinander beabstandet angeordnet. Es ist auch möglich geringere oder größere Abstände zwischen der Oberplatte 111 und der Unterplatte 112 einzustellen.

Fig. 3 zeigt eine Draufsicht auf die Unterplatte 112, wobei die Oberplatte 111 und die Unterplatte 112 spiegelsymmetrisch zur Spiegelebene 106 ausgebildet sind. Die Vielzahl von Transportvorrichtungen 100 in der Oberplatte 111 und in der Unterplatte 112 sind dabei in parallel zur Transportrichtung 107 ausgebildeten Reihen 113 und in senkrecht zu der Transportrichtung 107 ausgebildeten Spalten 114, also tabellenförmig, angeordnet. Zwischen den Reihen 113 ist jeweils ein Reihenzwischenraum 115 und zwischen den Spalten 114 ist jeweils ein Spaltenzwischenraum 116 gebildet. Alle Transportvorrichtungen 100 einer Spalte 114 sind über einen als Motor gebildeten, nicht gezeigten Antrieb synchron angetrieben. Die Transportelemente 104, 105 einer Spalte bewegen sich alle mit der gleichen Geschwindigkeit. Im vorliegenden Ausführungsbeispiel ist jeder Spalte 114 jeweils ein eigener, aber nicht gezeigter Motor zugeordnet.

Fig. 3 und Fig. 4 zeigen, dass sich entlang des zweiten Spaltenzwischenraums 116b ein Kanal 117 erstreckt, in dem ein in der Oberplatte 111 angeordneter Oberschneider 118 und ein in der Unterplatte 112 angeordneter Unterschneider 119 bewegbar gelagert sind. Durch die Bewegung der Schneider 118, 119 entlang des Kanals 117 ist es möglich, das bogenförmige Substrat 101 entlang einer ersten Richtung zu schneiden.

Der Unterschneider 119 ist dabei mit einem u-förmigen Querschnitt gebildet, und ist derart im Kanal 117 gelagert, dass einer seiner Schenkel in Richtung des Transportspalts 106 gerichtet ist. Der Oberschneider 118 weist einen im Wesentlichen trapezförmigen Querschnitt auf, wobei der Oberschneider 118 derart im Kanal 117 angeordnet ist, dass eine der Spitzen des Oberschneiders 118 in Richtung des Transportspalts 106 gerichtet ist. Darüber hinaus sind der Oberschneider 118 und der Unterschneider 119 jeweils im Kanal 117 in den zumindest zeitweise vorhandenen Transportspalt 106 hineinragend angeordnet.

Fig. 3 und Fig. 5 zeigen, dass entlang des ersten Spaltenzwischenraums 116a im Überschneidungsbereich 120 zwischen dem ersten Spaltenzwischenraum 116a und den Reihenzwischenräumen 115 ein Obermesser 121 in der Oberplatte 111 und ein Untermesser 122 in der Unterplatte 112 angeordnet sind. Wie Fig. 5 zeigt, ist das Obermesser 121 als Oberrolle oder auch als Oberscheibe gebildet und das Untermesser 122 als eine Unterrolle oder Unterscheibe gebildet. Die Obermesser 121 und Untermesser 122 ragen dabei zumindest teilweise in den Transportspalt 106 hinein. Im vorliegenden Ausführungsbeispiel sind im Überschneidungsbereich 120 zwischen dem ersten Spaltenzwischenraum 116a und jedem zweiten Reihenzwischenraum 113 ein Obermesser 121 und ein Untermesser 122 angeordnet. Durch diese Anordnung ist es möglich das bogenförmige Substrat 101 entlang einer zweiten Richtung, die vorliegend senkrecht zur ersten Richtung orientiert ist, zu schneiden, so dass neben einem Querschnitt auch ein Längsschnitt ermöglicht wird.

Alternativ oder zusätzlich ist es möglich, bei dem Transportsystem 100 im Überschneidungsbereich 120 eines der Spaltenzwischenräume 116 mit einem oder mehreren der Reihenzwischenräume 115 eine nicht gezeigte Druckvorrichtung in der Oberplatte 111 und/oder in der Unterplatte 112 zum einseitigen und/oder beidseitigen Bedrucken des bogenförmigen Substrats 101 anzuordnen. In einer alternativen Ausführungsform ist eine sich über einen der Spaltenzwischenräume 116 erstreckende Druckvorrichtung in der Oberplatte 111 und/oder in der Unterplatte 112 vorgesehen. Den nicht gezeigten Spaltenzwischenräumen 116 mit Druckvorrichtungen können dabei Spaltenzwischenräumen 116 mit Obermessern 121 und/oder Untermessern 122 und/oder Oberschneidern 118 und/oder Unterschneidern 119 vor- oder nachgelagert sein. Alternativ weist das Transportsystem lediglich eine Druckvorrichtung oder lediglich eine Schneidvorrichtung auf.

In einer weiteren nicht dargestellten Ausführungsform kann im Anschluss an das Transportsystem 100 mit der Druckvorrichtung und/oder der Schneidvorrichtung eine Ablage mit mehreren Ablagefächern angeordnet sein, wobei zwischen der Ablage und dem Transportsystem 100 in jeder zweiten Reihe 113 oder in jedem zweiten Reihenzwischenraum 115 ein Greifer angeordnet ist, der das geschnittene und/oder bedruckte Nutzen des bogenförmigen Substrats 101 ergreift und in die dafür vorgesehenen Ablagefläche der Ablage in einer vorgegebenen Reihenfolge sortiert.

### Bezugszeichenliste

- 100: Transportvorrichtung
- 101: Bogenförmiges Substrat
- 102: Spiegelebene
- 103: Antriebsräder
- 104: Erstes Transportelement
- 105: Zweites Transportelement
- 106: Transportspalt
- 107: Transportrichtung
- 110: Transportsystem
- 111: Oberplatte
- 112: Unterplatte
- 113: Reihen
- 114: Spalten
- 115: Reihenzwischenraum
- 116: Spaltenzwischenraum
- 116a: Erster Spaltenzwischenraum
- 116b: Zweiter Spaltenzwischenraum
- 117: Kanal
- 118: Oberschneider
- 119: Unterschneider
- 120: Überschneidungsbereich
- 121: Obermesser
- 122: Untermesser

## Patentansprüche

1. Transportsystem (110) mit einer Vielzahl von Transportvorrichtungen (100) für ein zu bearbeitendes bogenförmiges Substrat (101), wobei jede der Transportvorrichtungen (100) gebildet ist mit einem umlaufenden, über Umlenkmittel geführten ersten Transportelement (104), das mittels eines Antriebs in einer ersten Umlaufrichtung antreibbar ist, wobei ein umlaufendes, zweites Transportelement (105) vorgesehen ist, das über weitere Umlenkmittel geführt ist und in einer zweiten Umlaufrichtung antreibbar ist, wobei das erste Transportelement (104) und das zweite Transportelement (105) zumindest zeitweise magnetisch mit entgegengesetzter magnetischer Polarisation gebildet sind, und wobei die Transportelemente (104, 105) sich derart gegenüberliegend angeordnet sind, um zwischen sich das bogenförmige Substrat (101) zu klemmen und zu transportieren, **dadurch gekennzeichnet, dass** die Transportelemente (104, 105) durch denselben Antrieb gegenläufig angetrieben werden, dass die ersten Transportelemente (104) in eine Oberplatte (111) eingelassen sind, dass die zweiten Transportelemente (105) in eine Unterplatte (112) eingelassen sind, und dass die Oberplatte (111) und die Unterplatte (112) parallel angeordnet und voneinander beabstandet sind zur Bildung eines zumindest zeitweise vorhandenen Transportspalts (106).

2. Transportsystem (110) nach Anspruch 1, **dadurch gekennzeichnet, dass** die Transportelemente (104,105) spiegelsymmetrisch zueinander angeordnet sind bezüglich einer im Wesentlichen horizontal zwischen sich liegenden Spiegelebene (102).

3. Transportsystem (110) nach Anspruch 1 oder 2, **dadurch gekennzeichnet, dass** die Transportvorrichtung (100) ausgebildet ist, das bogenförmige Substrat (101) ziehend in nur eine Richtung zu transportieren.

4. Transportsystem (110) nach einem der Ansprüche 1 bis 3, **dadurch gekennzeichnet, dass** die ersten Transportelemente (104) mit der Oberplatte (111) fluchtend oder gegenüber dieser hervorstehend eingelassen sind und/oder dass die zweiten Transportelemente (105) mit der Unterplatte (112) fluchtend oder gegenüber dieser hervorstehend eingelassen sind.

5. Transportsystem (110) nach einem der Ansprüche 1 bis 4, **dadurch gekennzeichnet, dass** die Vielzahl von Transportvorrichtungen (100) in der Oberplatte (111) und in der Unterplatte (112) in parallel zu einer Transportrichtung (107) ausgebildeten Reihen (113) und senkrecht zu der Transportrichtung (107) ausgebildeten Spalten (114) angeordnet sind, und dass zwischen den Reihen (113) jeweils ein Reihenzwischenraum (115) und zwischen den Spalten (114) jeweils ein Spaltenzwischenraum (116) gebildet ist.

6. Transportsystem (110) nach Anspruch 5, **dadurch gekennzeichnet, dass** in der Oberplatte (111) und in der Unterplatte (112) entlang eines der Spaltenzwischenräume (116) ein Kanal (117) ausgebildet ist, in dem ein Oberschneider (118) und/oder ein Unterschneider (119) bewegbar gelagert ist zum Schneiden des bogenförmigen Substrats (101) entlang einer ersten Richtung.

7. Transportsystem (110) nach Anspruch 6, **dadurch gekennzeichnet, dass** der Oberschneider (118) im Kanal (117) der Oberplatte (111) und/oder der Unterschneider (119) im Kanal (117) der Unterplatte (112) in den zumindest zeitweise vorhandenen Transportspalt (106) hineinragen.

8. Transportsystem (110) nach Anspruch 6 oder 7, **dadurch gekennzeichnet, dass** in einem Überschneidungsbereich (120) eines der Spaltenzwischenräume (116) mit einem der Reihenzwischenräume (115) ein Obermesser (121) in der Oberplatte (111) und/oder ein Untermesser (122) in der Unterplatte (112) angeordnet sind zum Schneiden des bogenförmigen Substrats (101) entlang einer zweiten Richtung.

9. Transportsystem (110) nach Anspruch 8, **dadurch gekennzeichnet, dass** entlang eines der Spaltenzwischenräume (116) in jedem der Überschneidungsbereiche (120) in der Oberplatte (111) jeweils eines der Obermesser (121) und/oder in der Unterplatte (112) jeweils eines der Untermesser (122) angeordnet sind.

10. Transportsystem (110) nach Anspruch 9, **dadurch gekennzeichnet, dass** die Obermesser (121) als eine Oberrolle gebildet sind, die in der Oberplatte (111) aufgenommen sind, und dass die Untermesser (122) als eine Unterrolle gebildet sind, die in der Unterplatte (112) aufgenommen ist.

11. Transportsystem (110) nach einem der Ansprüche 5 bis 10, **dadurch gekennzeichnet, dass** in einem Überschneidungsbereich (120) eines der Spaltenzwischenräume (116) mit einem der Reihenzwischenräume (115) eine Druckvorrichtung in der Oberplatte (111) und/oder in der Unterplatte (112) zum einseitigen und/oder zweiseitigen Bedrucken des bogenförmigen Substrats (101) angeordnet sind.

12. Vorrichtung zum Sortieren und Zusammentragen eines bogenförmigen Substrats (101), mit einer Ablage und einem diesem vorgelagerten Transportsystem (110) nach einem der Ansprüche 1 bis 11, wobei zwischen der Ablage und dem Transportsystem (110) mindestens ein Greifer angeordnet ist zum Greifen und Sortieren des bogenförmigen Substrats (101) in die Ablage.

13. Vorrichtung nach Anspruch 12, **dadurch gekennzeichnet, dass** die Ablage eine Mehrzahl an Ablagefächern umfasst, und dass der Greifer ausgestaltet ist, das mindestens eine bogenförmige Substrat (101) zu ergreifen und in die Ablagefächer in einer vorgegebenen Reihenfolge zu sortieren.

## Claims

1. A transport system (110) with a plurality of transport devices (100) for a sheet-like substrate (101) to be processed, each of the transport devices (100) being formed with a circulating first transport element (104) which is guided via deflection means and can be driven in a first circulatory direction means of a drive, wherein a circulating second transport element (105) is provided, which is guided over further deflection means and can be driven in a second circulating direction, wherein the first transport element (104) and the second transport element (105) are at least at times magnetically formed with opposite magnetic polarization, and wherein the transport elements (104, 105) are arranged opposite each other so as to clamp and transport the sheet-like substrate (101) between them, **characterized in that** the transport elements (104, 105) are driven in opposite directions by the same drive, **in that** the first transport elements (104) are embedded in an upper plate (111), **in that** the second transport elements (105) are embedded in a lower plate (112), and **in that** the upper plate (111) and the lower plate (112) are arranged in parallel and spaced apart from one another to form a transport gap (106) which is present at least at times.

2. The transport system (110) according to claim 1, **characterized in that** the transport elements (104, 105) are arranged mirror-symmetrically to each other with respect to a mirror plane (102) lying substantially horizontally between them.

3. The transport system (110) according to claim 1 or 2, **characterized in that** the transport device (100) is designed to transport the sheet-like substrate (101) in a pulling manner in only one direction.

4. The transport system (110) according to any one of claims 1 to 3, **characterized in that** the first transport elements (104) are recessed in alignment with or protruding relative to the upper plate (111) and/or that the second transport elements (105) are recessed in alignment with or protruding relative to the lower plate (112).

5. The transport system (110) according to any one of claims 1 to 4, **characterized in that** the plurality of transport devices (100) are arranged in the top panel (111) and in the bottom panel (112) in rows (113) formed parallel to a transport direction (107) and columns (114) formed perpendicular to the transport direction (107), and **in that** a row gap (115) is formed between each of the rows (133) and a column gap (116) is formed between each of the columns (114).

6. The transport system (110) according to claim 5, **characterized in that** a channel (117) is formed in the upper plate (111) and in the lower plate (112) along one of the gap spaces (116), in which a top cutter (118) and/or a bottom cutter (119) is movably supported for cutting the sheet-like substrate (101) along a first direction.

7. The transport system (110) according to claim 6, **characterized in that** the upper cutter (118) in the channel (117) of the upper plate (111) and/or the lower cutter (119) in the channel (117) of the lower plate (112) project into the transport gap (106), which is present at least temporarily.

8. The transport system (110) according to claim 6 or 7, **characterized in that** an upper knife (121) in the upper plate (111) and/or a lower knife (122) in the lower plate (112) are arranged in an overlapping region (120) of one of the column gaps (116) with one of the row gaps (115) for cutting the sheet-like substrate (101) along a second direction.

9. The transport system (110) according to claim 8, **characterized in that** one of the upper knives (121) is arranged along one of the gaps (116) in each of the overlapping regions (120) in the upper plate (111) and/or one of the lower knives (122) is arranged in the lower plate (112).

10. The transport system (110) according to claim 9, **characterized in that** the upper knives (121) are formed as an upper roller, which are received in the upper plate (111), and the lower knives (122) are formed as a lower roller, which is received in the lower plate (112).

11. The transport system (110) according to any one of claims 5 to 10, **characterized in that** a printing device is arranged in the upper plate (111) and/or in the lower plate (112) for one-sided and/or two-sided printing of the sheet-shaped substrate (101) in an overlapping region (120) of one of the intercolumn spaces (116) with one of the interrow spaces (115).

12. A device for sorting and collating a sheet-like substrate (101), having a deposit and a transport system (110) upstream thereof according to any one of claims 1 to 11, wherein at least one gripper is arranged between the deposit and the transport system (110) for gripping and sorting the sheet-like substrate (101) into the deposit.

13. The device according to claim 12, **characterized in that** the deposit comprises a plurality of deposit compartments, and **in that** the gripper is designed to grip the at least one sheet-like substrate (101) and to sort it into the deposit compartments in a predetermined sequence.

## Revendications

1. Système de transport (110) avec une pluralité de dispositifs de transport (100) pour un substrat en forme d'arc (101) à traiter, dans lequel chacun des dispositifs de transport (100) est formé avec un premier élément de transport périphérique (104) guidé par des moyens de déviation qui peut être entraîné dans une première direction de circulation au moyen d'un entraînement, dans lequel un second élément de transport constant (105) est prévu, qui est guidé par des moyens de déviation supplémentaires et peut être entraîné dans une seconde direction de circulation, dans lequel le premier élément de transport (104) et le second élément de transport (105) sont formés avec une polarisation magnétique au moins temporairement magnétiquement opposée, et dans lequel les éléments de transport (104, 105) sont disposés en vis-à-vis pour serrer et transporter le substrat en forme d'arc (101) entre eux, **caractérisé en ce que** les éléments de transport (104, 105) sont entraînés dans la direction opposée par le même entraînement, et **en ce que** les premiers éléments de transport (104) sont introduits dans une plaque supérieure (111), **en ce que** les seconds éléments de transport (105) sont introduits dans une plaque inférieure (112), et **en ce que** la plaque supérieure (111) et la plaque inférieure (112) sont disposées parallèlement et espacées l'une de l'autre pour former une colonne de transport (106) au moins temporairement existante.

2. Système de transport (110) selon la revendication 1, **caractérisé en ce que** les éléments de transport (104, 105) sont disposés symétriquement les uns aux autres par rapport à un plan de miroir (102) situé sensiblement horizontalement entre eux.

3. Système de transport (110) selon la revendication 1 ou 2, **caractérisé en ce que** le dispositif de transport (100) est conçu pour transporter le substrat en forme d'arc (101) par traction dans une seule direction.

4. Système de transport (110) selon l'une quelconque des revendications 1 à 3, **caractérisé en ce que** les premiers éléments de transport (104) sont en alignement avec la plaque supérieure (111) ou sont introduits en saillie et/ou **en ce que** les seconds éléments de transport (105) sont introduits avec la plaque inférieure (112) en alignement ou en saillie de celle-ci.

5. Système de transport (110) selon l'une quelconque des revendications 1 à 4, **caractérisé en ce que** la pluralité de dispositifs de transport (100) sont disposés dans la plaque supérieure (111) et dans la plaque inférieure (112) en rangées (113) formées parallèlement à une direction de transport (107) et en colonnes (114) formées perpendiculairement à la direction de transport (107), et **en ce qu'**un espace inter-rangées (115) est respectivement formé entre les rangées (113) et un espace inter-colonnes (116) est respectivement formé entre les colonnes (114).

6. Système de transport (110) selon la revendication 5, **caractérisé en ce qu'**un canal (117) est formé dans la plaque supérieure (111) et dans la plaque inférieure (112) le long d'un des espaces inter-colonnes (116), dans lequel un couteau supérieur (118) et/ou un couteau inférieur (119) est monté mobile pour couper le substrat en forme d'arc (101) le long d'une première direction.

7. Système de transport (110) selon la revendication 6, **caractérisé en ce que** le couteau supérieur (118) dans le canal (117) de la plaque supérieure (111) et/ou le couteau inférieur (119) dans le canal (117) de la plaque inférieure (112) font saillie dans la colonne de transport (106) au moins temporairement existante.

8. Système de transport (110) selon la revendication 6 ou 7, **caractérisé en ce que** dans une zone d'intersection (120) d'un des espaces inter-colonnes (116) avec un des espaces inter-rangées (115), un couteau supérieur (121) est disposé dans la plaque supérieure (111) et/ou un couteau inférieur (122) est disposé dans la plaque inférieure (112) pour couper le substrat en forme d'arc (101) le long d'une seconde direction.

9. Système de transport (110) selon la revendication 8, **caractérisé en ce que** le long d'un des espaces inter-colonnes (116) dans chacune des zones d'intersection (120) respectivement un des couteaux supérieurs (121) est disposé dans la plaque supérieure (111), et/ou respectivement un des couteaux inférieurs (122) est disposé dans la plaque inférieure (112).

10. Système de transport (110) selon la revendication 9, **caractérisé en ce que** les couteaux supérieurs (121) sont formés comme un rouleau supérieur qui est reçu dans la plaque supérieure (111), et **en ce que** les couteaux inférieurs (122) sont formés comme un rouleau inférieur qui est reçu dans la plaque inférieure (112).

11. Système de transport (110) selon l'une quelconque des revendications 5 à 10, **caractérisé en ce que**, dans une zone d'intersection (120) d'un des espaces inter-colonnes (116) avec un des espaces inter-rangées (115), un dispositif d'impression est disposé dans la plaque supérieure (111) et/ou dans la plaque inférieure (112) pour imprimer sur une face et/ou sur les deux faces du substrat en forme d'arc (101).

12. Dispositif de tri et d'assemblage d'un substrat en forme d'arc (101), avec un rangement et un système de transport (110) situé en amont de celui-ci selon l'une quelconque des revendications 1 à 11, dans lequel au moins un dispositif de saisie est disposé entre le rangement et le système de transport (110) pour saisir et trier le substrat en forme d'arc (101) dans le rangement.

13. Dispositif selon la revendication 12, **caractérisé en ce que** le rangement comprend une pluralité de compartiments de rangement, et **en ce que** le dispositif de saisie est configuré pour saisir l'au moins un substrat en forme d'arc (101) et le trier dans les compartiments de rangement dans un ordre prédéterminé.
